# FASCICULE DE BREVET EUROPEEN

(11) **EP 3 819 713 B1**
(45) Date de publication et mention de la délivrance du brevet: **16.04.2025**
(21) Numéro de dépôt: 19207082.9
(22) Date de dépôt: 05.11.2019
(51) Int. Cl.: G04B 15/14, G04B 31/08, G04D 3/00, G04B 13/02, G04B 19/04, G04B 29/02

(54) **ENSEMBLE D'HORLOGERIE**
ZUSAMMENSTELLUNG VON BAUTEILEN EINES UHRWERKS
SET OF COMPONENTS OF A MOVEMENT

(43) Date de publication de la demande: 12.05.2021
(73) Titulaire: Patek Philippe SA Genève, 1204 Genève (CH)
(72) Inventeur: PERRET, Julien, 74350 Andilly (FR); GEISER, Sylvain, 1264 St-Cergue (CH)
(74) Mandataire: Micheli & Cie SA

(56) Documents cités:
- EP-A1- 2 865 737
- EP-A1- 3 002 637
- CH-A2- 710 846

## Description

La présente invention a pour objet une ancre, une roue, notamment une roue d'échappement, une aiguille ou un pont pour une pièce d'horlogerie.

L'utilisation de lubrifiant ou huile est très répandue en horlogerie pour atténuer les frottements et faciliter de nombreuses fonctions du mouvement, comme la coopération entre les palettes de l'ancre et la roue d'échappement ou le pivotement d'un mobile dans un pont. Voir, par exemple, EP 3 002 637 A1.

Il est préférable que le lubrifiant soit concentré sur la zone de contact, là où les frottements sont générés et ne s'étale pas ailleurs sur le reste du composant et du mouvement. Par exemple, dans le cas de la liaison ancre-roue d'échappement, le lubrifiant n'est efficace et nécessaire que concentré sur les flancs inclinés des palettes et sur les plans d'impulsion de la roue d'échappement.

Pour éviter l'étalement de l'huile ou du lubrifiant, les horlogers ont recourt à un revêtement chimique appelé épilame. L'épilame est un produit liquide à base de solvants organiques destiné à être appliqué en couche très mince sur les composants d'une pièce d'horlogerie et permettant de réduire la tension de surface entre le matériau formant le composant et le lubrifiant. En réduisant la tension de surface entre le matériau et le lubrifiant, un déséquilibre est créé avec la tension de surface du lubrifiant avec l'environnement gazeux ambiant (air), et le lubrifiant va alors se concentrer sous forme de gouttes limitant ainsi son étalement.

L'homme du métier cherche donc à recouvrir d'épilame uniquement les surfaces d'un composant qui ne doivent pas être lubrifiées et veut laisser à nu les surfaces de contact lubrifiées. Pour une ancre par exemple, l'épilame est appliquée sur toute la surface des palettes en trempant les palettes, voire l'ancre entière dans un bain chimique d'épilame. L'ancre est ensuite placée dans l'échappement en fonctionnement pendant une brève période sans lubrifiant (rodage des palettes). Ainsi, le frottement des palettes avec les dents de la roue d'échappement va retirer la couche d'épilame des flancs inclinés des palettes, là où se fait le contact avec la roue d'échappement. Le lubrifiant peut donc s'étaler sur les flancs inclinés des palettes, là où s'exerce le contact avec la roue d'échappement, mais son étalement est limité sur toutes les autres surfaces des palettes et/ou de l'ancre recouvertes d'épilame.

L'utilisation de l'épilame présente néanmoins de nombreux inconvénients : en tant que produit chimique, il est soumis à des législations de plus en plus contraignantes qui ont conduit par le passé à des modifications de composition et de procédé. Il y a donc un risque de voir la composition changer à nouveau. Une solution plus pérenne serait préférable. Ensuite, la couche d'épilame n'est pas durable et ne présente qu'une tenue faible au lavage (au mieux, la couche résiste à trois lavages). Cela peut s'avérer problématique en production mais aussi durant le service après-vente, où un lavage de la pièce d'horlogerie peut imposer une nouvelle application d'épilame. En parallèle, il est également difficile de constater si la couche d'épilame est intacte ou non à la surface d'un composant. Il n'est pas non plus possible de choisir la zone précise à recouvrir d'épilame sur des composants à l'échelle horlogère. C'est pourquoi, comme décrit ci-dessus pour l'ancre, après la pose de l'épilame, il faut souvent laver manuellement les zones du composant dans lesquelles l'épilame n'est pas nécessaire ou même contre-productive. Enfin, la résine thermoplastique (gomme-laque) notamment utilisée pour fixer les palettes à l'ancre n'adhère que difficilement aux surfaces traitées à l'épilame.

Tous les éléments ci-dessus font que le traitement efficace d'une ancre, d'une roue, d'une aiguille ou d'un pont par épilame est un procédé long et fastidieux et dont la tenue dans le temps doit être améliorée.

Un objectif de l'invention est donc d'offrir une alternative au traitement chimique par épilame des ancres, roues, aiguilles et ponts d'une pièce d'horlogerie. La présente invention a donc pour objet de réaliser une ancre, une roue et en particulier une roue d'échappement, une aiguille ou un pont agencé pour contenir un lubrifiant dans une zone déterminée et/ou empêcher son étalement hors de cette zone, mais sans les inconvénients d'un traitement à l'épilame.

La présente invention a pour objet un ensemble selon la revendication 1 et une pièce d'horlogerie comprenant un tel ensemble selon la revendication 7.

Les figures annexées illustrent schématiquement une forme d'exécution d'une palette d'une ancre, d'un pont et d'une aiguille selon l'invention.
La figure 1 illustre l'angle de contact d'une goutte de liquide sur une surface solide rigide.
Les figures 2a et 2b illustrent une palette d'une ancre vue en perspective et de profil.
Les figures 3a et 3b illustrent une première forme d'exécution d'une palette d'une ancre selon l'invention vue en perspective et de profil.
Les figures 4a et 4b illustrent une seconde forme d'exécution d'une palette d'une ancre selon l'invention vue en perspective et de profil.
La figure 5a et 5b illustrent un exemple de motif pour une texturation de surface d'une ancre, roue, aiguille ou pont selon l'invention : la figure 5a illustre le motif de base répété ensuite pour obtenir la figure 5b.
La figure 6 illustre une forme d'exécution d'un pont selon l'invention.
La figure 7 illustre une forme d'exécution d'une aiguille selon l'invention.

Une goutte de liquide posée sur un solide, comme une goutte de lubrifiant à la surface d'une palette d'une ancre d'horlogerie, peut être plus ou moins ronde (ou plus ou moins plate). Les forces d'adhésion entre le solide et le liquide poussent la goutte à s'étaler tandis que les forces de cohésion internes au liquide poussent la goutte à s'arrondir et à éviter le contact avec le solide. L'angle de contact θ d'un liquide sur un solide tel qu'illustré à la figure 1 est l'angle formé par la surface du solide avec la tangente à une goutte du liquide déposée sur ce solide passant par le bord de la goutte. La mouillabilité décrit le comportement de la goutte à la surface du solide et qualifie son degré d'étalement. La mouillabilité est totale lorsque le liquide s'étale totalement sur la surface : l'angle de contact θ vaut alors 0°. La mouillabilité est partielle lorsque le liquide forme une goutte sur le solide. La mouillabilité est élevée pour un angle de contact θ strictement inférieur à 90° : le liquide va s'étaler sur une bonne partie de la surface du solide. La mouillabilité est faible pour un angle de contact θ compris entre 90° et 180° inclus : le liquide va se concentrer en gouttes et minimiser le contact avec la surface du solide. L'angle de contact θ, qui diminue plus la goutte a tendance à s'étaler à la surface d'un solide, est donc inversement proportionnel à la mouillabilité.

La mouillabilité peut être également qualifiée au moyen du coefficient d'étalement S défini par : $S = {γ}_{SG} - \left({γ}_{SL}+{γ}_{LG}\right)$ où γ_{SG} désigne l'énergie d'interface ou tension superficielle solide-air, γ_{SL} désigne l'énergie d'interface ou tension superficielle solide-liquide et γ_{LG} désigne la tension superficielle du liquide dans l'air. Le coefficient d'étalement s'exprime en N/m. Le signe du coefficient d'étalement S détermine la mouillabilité : S ≥ 0 indique une mouillabilité totale, tandis que S < 0 indique une mouillabilité partielle.

En théorie et pour un solide parfait, les trois énergies d'interface γ_{SG}, γ_{SL}, et γ_{LG} doivent s'équilibrer, ce que résume l'équation de Young : $0 = {γ}_{SG} - {γ}_{SL} - {γ}_{LG} cosθ .$

En combinant l'équation de Young avec la définition du coefficient d'étalement, on obtient l'équation de Young-Dupré : $S = {γ}_{LG} \left(cosθ-1\right) .$

Pour comparer la mouillabilité de deux surfaces pour un même liquide, on considère par exemple une première surface A sur laquelle est déposée une goutte d'un liquide L le tout dans l'air ambiant (environnement gazeux G) et une seconde surface B sur laquelle est également déposée une goutte du même liquide L dans le même environnement gazeux G. On détermine également l'angle de contact θ_{A} de la goutte L sur la surface A et l'angle de contact θ_{B} de la goutte L sur la surface B. On obtient les cas suivants :
- θ_{A} = θ_{B} : les angles de contact sont égaux, la mouillabilité est la même pour les deux surfaces A et B, et les coefficients d'étalement S_{A}, S_{B} sont aussi égaux.
- θ_{A} < θ_{B} : la goutte L s'étale plus sur la première surface A que sur la seconde surface B, la mouillabilité est donc plus élevée pour la première surface A que pour la seconde surface B. Cela se confirme aussi en calculant les coefficients d'étalement : S_{A} > S_{B}.
- θ_{A} > θ_{B} : la goutte L s'étale plus sur la seconde surface B que sur la première surface A, la mouillabilité est donc plus élevée pour la seconde surface B que pour la première surface A. Cela se confirme aussi en calculant les coefficients d'étalement : S_{B} > S_{A}.

Pour comparer la mouillabilité de deux surfaces pour un même liquide, on peut donc définir la notion de delta de mouillabilité : $D = \left|{S}_{A}-{S}_{B}\right| .$

Une surface est site « oléophobe » si l'angle de contact θ d'une goutte de liquide graisseux sur ladite surface est strictement compris entre 90° et 150°. Pour un angle de contact supérieur à 150° (et une hystérèse dudit angle de contact inférieure à 10°) la surface est dite « superoléophobe ». Dans la suite, on utilise oléophobe comme terme général pour qualifier des surfaces caractérisée par un angle de contact θ d'une goutte de liquide graisseux sur la dite surface strictement supérieur à 90° (c'est-à-dire qu'on utilise oléophobe pour désigner une surface simplement oléophobe ou superoléophobe).

De manière similaire, une surface est site « hydrophobe » si l'angle de contact θ d'une goutte de liquide aqueux sur ladite surface est strictement compris entre 90° et 150°. Pour un angle de contact supérieur à 150° (et une hystérèse dudit angle de contact inférieure à 10°) la surface est dite « superhydrophobe ». Dans la suite, on utilise hydrophobe comme terme général pour qualifier des surfaces caractérisée par un angle de contact θ d'une goutte de liquide aqueux sur ladite surface strictement supérieur à 90° (c'est-à-dire qu'on utilise hydrophobe pour désigner une surface simplement hydrophobe ou superhydrophobe).

Il est possible pour une surface d'être à la fois oléophobe et hydrophobe (voir par exemple le revêtement de surface utilisé sur les écrans de téléphones portables).

Le premier aspect de l'invention concerne une ancre pour un mécanisme d'échappement destinée à équiper une pièce d'horlogerie. De manière bien connue, l'ancre porte deux palettes destinées à coopérer avec les dents de la roue d'échappement lors des phases d'impulsion et de dégagement. Une de ces palettes est illustrée aux figures 2a à 4b.

La palette 1 est un petit élément en forme de parallélépipède destiné à être encastré dans un des bras de l'ancre. La palette 1 est terminée par un flanc incliné 2, dont une portion, appelée dans la suite surface de travail 20, reçoit l'impulsion des dents de la roue d'échappement et coopère directement avec le plan d'impulsion desdites dents. Généralement, un lubrifiant est utilisé pour améliorer le contact entre la surface de travail 20 de la palette 1 et les dents de la roue d'échappement. Dans l'idéal, il faut que le lubrifiant reste sur la surface de travail 20 et sur le plan d'impulsion des dents de la roue d'échappement et ne s'étale pas au reste de la palette 1 ou du mouvement.

D'ordinaire, l'horloger trempe donc toute la palette 1 dans un bain d'épilame puis lave le flanc incliné 2 et la surface de travail 20 pour retirer le produit chimique (rodage de l'ancre). La surface de la palette 1 recouverte d'épilame est alors caractérisée par un coefficient d'étalement inférieur à celui de la surface de travail lavée (i.e. sans épilame) du flanc incliné 2 de la palette 1 : c'est-à-dire que le lubrifiant va davantage s'étaler sur la surface de travail lavée 2 que sur le reste de la palette 1.

Pour remplacer l'utilisation d'un traitement chimique tel que l'épilame dont les inconvénients ont été rappelés plus haut, la présente invention a recours à un traitement de surface mécanique.

Selon l'invention, au moins une première zone de la palette 1 choisie en dehors de la surface de travail 20 du flanc incliné 2 présente une première texturation de surface de sorte que la première zone constitue une zone à effet épilame, plus oléo- ou hydrophobe que la surface de travail sur laquelle est appliquée un lubrifiant. C'est-à-dire que ledit lubrifiant s'étalera moins sur la première zone que sur la zone de travail ou encore que l'angle de contact d'une goutte de lubrifiant sur la zone de travail sera plus petit que l'angle de contact d'une goutte du même lubrifiant sur la première zone. Pour un lubrifiant donné, le delta de mouillabilité entre la première zone et la surface de travail de la palette 1 sera de préférence compris entre 10 et 40 mN/m et de préférence égal à 30mN/m.

Par texturation et texturer, on entend réaliser une structure en relief formée de la répétition régulière d'un motif géométrique et s'étendant à l'ensemble d'une zone déterminée de la surface d'un objet.

La texturation peut être formée de stries circulaires ou rectilignes, de trous, ou de toute autre forme géométrique appropriée.

La texturation est réalisée sur la première zone de la palette 1 par tout moyen de gravure approprié, manuel ou automatisé (chimique, physique, laser...). De préférence, la texturation est obtenue par laser ou par gravure ionique réactive profonde (connu sous son acronyme anglais DRIE). D'autres procédés pourront être envisagés selon les matériaux utilisés notamment des techniques d'impression 3D.

Tout autre traitement de surface connu et approprié peut être réalisé avant la texturation de la surface de la première zone : par exemple, il est possible d'effectuer au préalable un nettoyage plasma ou un poli horloger de l'ensemble de la palette ou de la première zone.

Selon l'invention, la texturation de surface de la première zone est choisie pour former des microcavités dans cette première zone, réparties de manière régulière ou irrégulière, et agencées de sorte que la surface de la première zone entre ces microcavités est une surface continue (voir la figure 5b).

La surface de travail 20 peut également présenter une seconde texturation de surface, ou être le résultat direct de la fabrication de la pièce ou encore découler d'un autre traitement de surface (poli horloger, nettoyage plasma...).

Dans un premier mode de réalisation illustré aux figures 3a et 3b, une première zone 10 de la palette 1 directement adjacente au flanc incliné 2 présente une première texturation de surface de sorte que cette première zone 10 constitue une zone à effet épilame, plus oléo- ou hydrophobe que le flanc incliné 2. Selon l'invention, pour un lubrifiant déterminé, l'angle de contact d'une goutte dudit lubrifiant sur le flanc incliné 2 sera plus petit que l'angle de contact d'une goutte du même lubrifiant sur la première zone 10. Selon l'invention, le delta de mouillabilité D entre le flanc incliné 2 et la première zone 10 est compris entre 10 et 40 mN/m.

Dans ce premier mode d'exécution, la première texturation de surface de la première zone 10 est choisie de sorte que le coefficient d'étalement du lubrifiant sur la première zone 10 après texturation est inférieur au coefficient d'étalement du même lubrifiant sur la surface du flanc incliné 2: c'est-à-dire de sorte qu'une goutte de lubrifiant à la surface du flanc incliné 2 s'étale plus qu'une goutte du même lubrifiant à la surface de la première zone 10. Ainsi, dans cet exemple, la première zone 10 agit comme une barrière (zone à effet épilame) pour éviter que le lubrifiant ne s'étale dans cette zone, mais reste plutôt contenu sur le flanc incliné 2 et notamment sur la surface de travail 20.

De préférence, la première zone 10 est choisie pour s'étendre sur tous les côtés de la palette de manière à entourer le flanc incliné 2 et de garantir que le lubrifiant soit contenu sur le flanc incliné 2 et ne s'étale pas au reste de la palette 1.

De préférence, la première zone 10 n'occupe pas toute la surface de la palette 1 hors flanc incliné 2, mais une seconde zone 3 de la palette 1 est laissée libre, c'est-à-dire sans texturation de surface à effet épilame, et en particulier avec un coefficient d'étalement suffisamment élevé pour permettre une bonne attache de la gomme laque utilisée pour fixer la palette à l'ancre.

Dans un second mode d'exécution illustré aux figures 4a et 4b, la première zone 11 comprend une portion du flanc incliné 2 directement adjacente à la surface de travail 20 de la palette 1. Dans ce cas, la texturation de la surface de la première zone 11 est choisie de sorte que le coefficient d'étalement du lubrifiant sur la première zone 11 après texturation est inférieur au coefficient d'étalement du même lubrifiant sur la surface de travail 20 ou encore de sorte que cette première zone 11 constitue une zone à effet épilame, plus oléo- ou hydrophobe que la surface de travail. Selon l'invention, pour un lubrifiant déterminé, l'angle de contact d'une goutte dudit lubrifiant sur la surface de travail sera plus petit que l'angle de contact d'une goutte du même lubrifiant sur la première zone 11.

Selon l'invention, le delta de mouillabilité D entre la surface de travail 20 et la première zone 11 est compris entre 10 et 40 mN/m.

Ce second mode de réalisation présente également l'avantage de permettre un delta de mouillabilité entre la surface de travail 20 du flanc incliné 2 et la première zone 11, tout en laissant le reste de la palette 1 « neutre », c'est-à-dire sans traitement modifiant la mouillabilité et en particulier avec un coefficient d'étalement suffisamment élevé pour permettre une bonne attache de la gomme laque utilisée pour fixer la palette à l'ancre.

En variante, il est possible de combiner la première zone 11 du second mode d'exécution et la première zone 10 du premier mode d'exécution, les deux zones présentant la même texturation ou une texturation différente mais toujours choisie de sorte que le coefficient d'étalement du lubrifiant après texturation est inférieur au coefficient d'étalement du même lubrifiant sur la surface de travail 20, de sorte à rendre les premières zones 10, 11 plus oléo- ou hydrophobes que la surface de travail.

Comme l'illustrent ces exemples, la première zone de la palette qui présente une première texturation de surface est de préférence adjacente à la surface de travail, et le but est de faire de cette zone une barrière à effet épilame (zone plus oléo- ou hydrophobe) empêchant l'étalement du lubrifiant.

En ce qui concerne les matériaux, la présente invention s'applique notamment à une ancre, une roue, une aiguille ou un pont réalisés dans des matériaux traditionnellement utilisé en horlogerie (rubis, laiton, alliage métallique) ainsi qu'à des matériaux d'utilisation plus récentes de la famille des verres, des céramiques, des oxydes ou des polymères.

Comme exemples de verres, on peut citer la silice, les verres sodocalciques, les borosilicates, les verres non alcalins, la silice vitreuse, les alumino-silicates, le saphir et les verres fluorés.

On peut identifier également trois familles de céramiques : les oxydes, les non-oxydes et les composites, par exemple l'oxyde de zirconium, l'oxyde de silicium, le rubis, l'alumine, les carbures et nitrures, et le silinvar^{®} (composite formé d'un cœur en silicium et d'une enveloppe en oxyde de silicium).

Les polymères sont par exemple des polymères à haute performance mécanique, tels que ceux parmi les polyaryléthercétones (PAEK) comme le polyétheréthercétone (PEEK) ou les polyamides.

L'ancre, la roue, l'aiguille ou le pont selon l'invention peuvent encore être réalisés en silicium.

Quant au lubrifiant utilisé, il peut être une huile naturelle ou synthétique, un lubrifiant minéral, une graisse molle ou dure, naturelle ou synthétique, de préférence thixotropique, ou encore un gel fluide (entre une graisse et un liquide) ou à base aqueuse. De tels lubrifiants sont commercialisés par exemple sous les noms de produits 9010, D5 ou 9415 par la société Moebius et bien connus des horlogers.

En ce qui concerne la taille de la première zone présentant une première texturation de surface, celle-ci est de préférence au moins aussi grande que le diamètre moyen d'une goutte du lubrifiant considéré. Il est évident que plus la première zone est grande plus la barrière sera efficace (moins le lubrifiant ira s'étaler dans des endroits non désirés).

En variante, il est possible de choisir une seconde texturation pour la surface de travail choisie pour diminuer le coefficient d'étalement du lubrifiant sur cette surface de travail, c'est-à-dire la rendre plus oléo- ou hydrophile. De plus, cette seconde texturation pourrait notamment avoir la forme d'un serpentin ou d'un zigzag, couvrant une partie de la surface de travail et formant ainsi un réservoir pour le lubrifiant : il est ainsi possible d'utiliser la texturation de surface pour créer un réservoir physique dans lequel le lubrifiant s'étale bien et y est en outre physiquement retenu.

Le motif privilégié pour la première texturation de surface est un motif fait de trous. De préférence, les trous ont une profondeur constante. De préférence également, la profondeur des trous est supérieure ou égale au rayon des trous. De manière encore plus privilégiée, la profondeur des trous est supérieure ou égale au diamètre des trous. Il est également possible d'avoir des trous de rayons différents et de profondeur différente.

De préférence, le rapport entre l'aire réelle (aire de la surface continue entre les microcavités) et l'aire apparente (aire totale de la première surface avant texturation) de la première zone est compris entre 5 et 50%, préférentiellement de 10 à 40% et de manière encore plus privilégiée entre 15 et 30%.

En connaissant les propriétés du lubrifiant choisi, l'homme du métier est à même de choisir le motif de la première texturation approprié ainsi que la taille de la première zone.

Selon l'invention, la texturation de surface de la première zone est choisie pour former des microcavités dans cette première zone, réparties de manière régulière ou irrégulière, et agencées de sorte que la surface de la première zone entre ces microcavités est une surface continue (voir la figure 5b).

Le tableau suivant illustre par exemple différentes texturations possibles obtenues à partir du motif des figures 5a et 5b en faisant varier la distance a entre deux trous adjacents (distance entre les centres) et le diamètre d des trous :

| a | d | Surface totale St = a² sin(60)/2 | Surface vide Sv = π (d/2)² | Surface pleine St-Sv | Rapport surface pleine / totale |
|---|---|---|---|---|---|
| (µm) | (µm) | (µm²) | (µm²) | (µm²) | % |
| 28 | 21 | 339 | 173 | 166 | 49 |
| 28 | 22 | 339 | 190 | 150 | 44 |
| 28 | 23 | 339 | 208 | 132 | 39 |
| 28 | 24 | 339 | 226 | 113 | 33 |
| 28 | 25 | 339 | 245 | 94 | 28 |
| 28 | 26 | 339 | 265 | 74 | 22 |
| 28 | 27 | 339 | 286 | 53 | 16 |
| 28 | 28 | 339 | 308 | 32 | 9 |
| 20 | 15 | 173 | 88 | 85 | 49 |
| 20 | 16 | 173 | 100 | 73 | 42 |
| 20 | 17 | 173 | 113 | 60 | 35 |
| 20 | 18 | 173 | 127 | 46 | 27 |
| 20 | 19 | 173 | 142 | 32 | 18 |
| 20 | 20 | 173 | 157 | 16 | 9 |
| 20 | 21 | 173 | 173 | 0 | 0 |
| 25 | 18 | 271 | 127 | 143 | 53 |
| 25 | 19 | 271 | 142 | 129 | 48 |
| 25 | 20 | 271 | 157 | 114 | 42 |
| 25 | 21 | 271 | 173 | 98 | 36 |
| 25 | 22 | 271 | 190 | 81 | 30 |
| 25 | 23 | 271 | 208 | 63 | 23 |
| 25 | 24 | 271 | 226 | 45 | 16 |
| 25 | 25 | 271 | 245 | 25 | 9 |
| 25 | 26 | 271 | 265 | 5 | 2 |

En réalisant une texturation de surface selon le motif des figures 5a et 5b et les paramètres du tableau ci-dessus sur la première zone 10 de la palette 1 du mode d'exécution illustré à la figure 3a, on crée une zone oléophobe sur la palette qui empêche l'étalement du lubrifiant (coefficient d'étalement diminué) et on obtient un delta de mouillabilité d'environ 30 mN/m entre cette première zone 10 et le flanc incliné 2 de la palette 1 sans texturation pour un même lubrifiant.

Les concepts développés ci-dessus pour une ancre selon un premier aspect de l'invention restent valables pour les autres aspects de l'invention ; roue, notamment roue d'échappement, aiguille ou pont. La surface de travail désigne une surface de ces éléments destinée à venir en contact de glissement et/ou de pivotement avec un autre composant horloger (palette et plan d'impulsion des dents de la roue d'échappement, aiguille et chaussée, pont et mobile pivoté sur ledit pont, roue et sautoir/cliquet/autre roue...). Ledit contact sur la surface de travail peut être récurrent comme dans le cas d'une ancre ou d'une roue travaillant avec un autre mobile en mouvement ou unique comme dans le cas d'une aiguille chassée sur la chaussée pour laquelle le contact avec la chaussée a lieu uniquement lors du chassage. En ce qui concerne une roue et notamment la roue d'échappement, la texturation de surface peut être appliquée sur une zone directement adjacente à la surface de travail de chaque dent (par exemple la surface de travail du plan d'impulsion de chaque dent) ou au flanc de la dent.

Comme pour la palette ci-dessus, on choisit de texturer une zone de la roue, de l'aiguille ou du pont pour diminuer le coefficient d'étalement du lubrifiant et faire de cette zone une barrière à effet épilame empêchant l'étalement du lubrifiant (zone plus oléo- ou hydrophobe que la zone de travail).

En ce qui concerne un pont, la surface de travail peut désigner un palier porté par le pont ou une surface de support destinés à supporter un mobile et/ou son pivotement tandis que la première zone peut être une zone adjacente au palier ou à la surface de support ou à l'ensemble du pont. La figure 6 illustre un pont 5 dans lequel est pivoté un baladeur 6. La surface de travail 50 du pont 5 est la surface des parois intérieures du trou dans lequel est pivoté le baladeur 6. La première zone 51 présentant une première texturation est une surface du pont immédiatement adjacente au trou et s'étend de préférence sur toute la surface au-dessus de laquelle se déplace le baladeur 6. La présente invention peut s'appliquer encore à une platine, une plaque, un ressort, un sautoir, une came, un canon, un pignon d'échappement, un tambour de barillet (intérieur) ou une goupille pour pièce d'horlogerie.

En ce qui concerne une aiguille 7 telle qu'illustrée à la figure 7, la surface de travail 70 est la surface de l'aiguille en contact avec l'axe 8 sur lequel l'aiguille 7 est chassée. La première zone 71 de l'aiguille 7 présentant une première texturation est choisie pour éviter que le lubrifiant ne remonte par capillarité le long de l'axe et ne vienne se propager au reste de la surface de l'aiguille 7.

Ainsi, grâce à la présente invention, il est possible de réaliser une ancre, une roue, et en particulier une roue d'échappement, un aiguille ou un pont conformés pour éviter l'étalement dudit lubrifiant hors de la surface de travail du composant horloger sans devoir recourir à l'épilame traditionnel, difficile à mettre en œuvre et peu durable. La texturation de surface proposée par la présente invention est résistante au lavage, permet de choisir très précisément la zone à traiter ainsi que les caractéristiques finales (coefficient d'étalement notamment) de ladite zone une fois texturée. La présente invention offre ainsi un résultat plus précis et plus versatile, pouvant être adapté à la situation précise du composant (matériau, lubrifiant utilisé...) pour plus d'efficacité. On évite encore l'utilisation de produits chimiques possiblement dangereux ainsi que des étapes coûteuses en temps comme le rodage de l'ancre. Le recourt à la texturation de surface est de plus applicable aux composants traditionnels déjà existants : il est possible d'éviter un nouveau bain d'épilame lors du service après-vente en appliquant une texturation de surface selon l'invention à au moins une zone de l'ancre, roue ou pont. L'étape de texturation de la surface pouvant être réalisée après la fabrication de l'ancre, de la roue ou du pont, elle ne nécessite en général pas de modifier le procédé de fabrication de ces pièces. Finalement, l'opération de texturation de surface peut être réalisée en grande série sur les outillages de production, contrairement à la trempe d'un composant dans un bain chimique.

## Revendications

1. Ensemble formé d'un premier composant horloger choisi parmi une ancre (1, 2), une roue, notamment une roue d'échappement, une aiguille (7) ou un pont (5) pour pièce d'horlogerie, d'un second composant horloger et d'un lubrifiant, le premier composant horloger comprenant une surface de travail (20 ;50 ;70) destinée à venir en contact en glissement et/ou pivotement avec le second composant horloger et au moins une première zone (10, 11; 51 ;71) distincte et en dehors de la surface de travail (20 ;50 ;70), le lubrifiant étant destiné à améliorer ledit contact au niveau de la surface de travail du premier composant **caractérisé par le fait que** la première zone (10, 11; 51 ;71) du premier composant horloger présente une première texturation de surface à effet épilame rendant la première zone (10, 11; 51 ;71) plus oléophobe et/ou hydrophobe que la surface de travail (20 ;50 ;70) ; **par le fait que** la première texturation de surface est formée de microcavités, réparties de manière régulière ou irrégulière, et agencées de sorte que la surface de la première zone (10, 11; 51 ;71) entre ces microcavités est une surface continue ; et **par le fait que** la première texturation est choisie de sorte que, pour ledit lubrifiant, le delta de mouillabilité entre la première zone (10, 11; 51 ;71) et la surface de travail (20 ;50 ;70), défini par la différence en valeur absolue entre le coefficient d'étalement du lubrifiant à la surface de la première zone (10, 11; 51 ;71) et le coefficient d'étalement du lubrifiant sur la surface de travail (20 ;50 ;70) est compris entre 10 et 40 mN/m, de préférence 30mN/m.

2. Ensemble selon la revendication précédente, **caractérisé par le fait que** la première zone (10, 11; 51 ;71) du premier composant horloger est adjacente à la surface de travail du premier composant horloger.

3. Ensemble selon l'une des revendications précédentes, **caractérisé par le fait que** la première texturation de surface est choisie de sorte que le rapport entre l'aire de la surface continue de la première zone (10, 11; 51 ;71) du premier composant horloger entre les microcavités et l'aire total de la première zone (10, 11; 51 ;71) avant texturation est compris entre 5 et 50%, préférentiellement de 10 à 40% et de manière encore plus privilégiée entre 15 et 30%.

4. Ensemble selon l'une des revendications précédentes, **caractérisé par le fait que** la première texturation est formée par la répétition de trous dont la profondeur est constante et supérieure ou égale à leur rayon, de préférence supérieure ou égale à leur diamètre.

5. Ensemble selon l'une des revendications précédentes, **caractérisé par le fait que** la surface de travail (20 ; 50 ; 70) du premier composant horloger comprend en outre une seconde texturation choisie pour diminuer le coefficient d'étalement du lubrifiant sur cette surface de travail (20 ; 50 ; 70) et la rendre plus oléo- ou hydrophile, lorsque ledit premier composant horloger est une ancre, une roue ou un pont.

6. Ensemble selon la revendication précédente, **caractérisé par le fait que** cette seconde texturation forme un réservoir pour un lubrifiant en forme de zigzag ou de serpentin et s'étendant sur la majorité de ladite surface de travail.

7. Pièce d'horlogerie comprenant un ensemble selon l'une des revendications 1 à 6.

## Patentansprüche

1. Anordnung, die aus einem ersten Uhrenbauteil, das ausgewählt ist aus einem Anker (1, 2), einem Rad, insbesondere einem Hemmungsrad, einem Zeiger (7) oder einer Brücke (5) für eine Uhr, einem zweiten Uhrenbauteil und einem Schmiermittel gebildet ist, wobei das erste Uhrenbauteil eine Arbeitsfläche (20; 50; 70), die dazu bestimmt ist, gleitend und/oder schwenkend mit dem zweiten Uhrenbauteil in Kontakt zu gelangen, und mindestens eine erste Zone (10, 11; 51; 71) umfasst, die von der Arbeitsfläche (20; 50; 70) getrennt und außerhalb derselben liegt, wobei das Schmiermittel dazu bestimmt ist, den Kontakt im Bereich der Arbeitsfläche des ersten Uhrenbauteils zu verbessern, **dadurch gekennzeichnet, dass** die erste Zone (10; 11; 51; 71) des ersten Uhrenbauteils eine erste Flächentexturierung mit Epilameffekt aufweist, wodurch die erste Zone (10, 11; 51; 71) ölabweisender und/oder wasserabweisender wird als die Arbeitsfläche (20; 50; 70); dadurch, dass die erste Flächentexturierung aus Mikrohohlräumen gebildet ist, die regelmäßig oder unregelmäßig verteilt sind und derart gestaltet sind, dass die Fläche der ersten Zone (10, 11; 51; 71) zwischen diesen Mikrohohlräumen eine ununterbrochene Fläche ist; und dadurch, dass die erste Texturierung derart ausgewählt ist, dass für das Schmiermittel der Benetzbarkeitsunterschied zwischen der ersten Zone (10, 11; 51; 71) und der Arbeitsfläche (20; 50; 70), der durch die Differenz des Absolutwerts zwischen dem Ausbreitungskoeffzienten des Schmiermittels auf der Fläche der ersten Zone (10; 11; 51; 71) und dem Ausbreitungskoeffizienten des Schmiermittels auf der Arbeitsfläche (20; 50; 70) definiert ist, zwischen 10 und 40 mN/m, vorzugsweise 30 mN/m, beträgt.

2. Anordnung nach dem vorhergehenden Anspruch, **dadurch gekennzeichnet, dass** die erste Zone (10, 11; 51; 71) des ersten Uhrenbauteils der Arbeitsfläche des ersten Uhrenbauteils benachbart ist.

3. Anordnung nach einem der vorhergehenden Ansprüche, **dadurch gekennzeichnet, dass** die erste Flächentexturierung derart ausgewählt ist, dass das Verhältnis zwischen dem Flächeninhalt der ununterbrochenen Fläche der ersten Zone (10, 11; 51; 71) des ersten Uhrenbauteils zwischen den Mikrohohlräumen und dem Gesamtflächeninhalt der ersten Zone (10, 11; 51; 71) vor der Texturierung zwischen 5 und 50 %, vorzugsweise zwischen 10 und 40 %, und noch mehr bevorzugt zwischen 15 und 30 %, beträgt.

4. Anordnung nach einem der vorhergehenden Ansprüche, **dadurch gekennzeichnet, dass** die erste Texturierung durch die Wiederholung von Löchern gebildet ist, deren Tiefe konstant und größer oder gleich ihrem Radius, vorzugsweise größer oder gleich ihrem Durchmesser, ist.

5. Anordnung nach einem der vorhergehenden Ansprüche, **dadurch gekennzeichnet, dass** die Arbeitsfläche (20; 50; 70) des ersten Uhrenbauteils ferner eine zweite Texturierung umfasst, die ausgewählt ist, um den Ausbreitungskoeffizienten des Schmiermittels auf dieser Arbeitsfläche (20; 50; 70) zu vermindern und sie öl- oder wasserhaltig zu machen, wenn das erste Uhrenbauteil ein Anker, ein Rad oder eine Brücke ist.

6. Anordnung nach dem vorhergehenden Anspruch, **dadurch gekennzeichnet, dass** diese zweite Texturierung einen Behälter für ein Schmiermittel bildet, der eine Zickzack- oder Serpentinenform aufweist und sich über den Großteil der Arbeitsfläche erstreckt.

7. Uhr, die eine Anordnung nach einem der Ansprüche 1 bis 6 umfasst.

## Claims

1. Assembly formed from a first timepiece component selected from a pallet (1, 2), a wheel, in particular an escapement wheel, a hand (7) or a bridge (5) for a timepiece, from a second timepiece component and from a lubricant, the first timepiece component comprising a working surface (20; 50; 70) intended to come into sliding and/or pivoting contact with the second timepiece component and at least one first zone (10, 11; 51; 71) distinct from and outside of the working surface (20; 50; 70), the lubricant being intended to improve said contact at the working surface of the first component, **characterised in that** the first zone (10, 11; 51; 71) of the first timepiece component has first surface texturing with an epilame effect rendering the first zone (10, 11; 51; 71) more oleophobic and/or hydrophobic than the working surface (20; 50; 70); **in that** the first surface texturing is formed of microcavities, distributed in a regular or irregular manner, and arranged so that the surface of the first zone (10, 11; 51; 71) between these microcavities is a continuous surface; and **in that** the first texturing is selected so that, for said lubricant, the delta of wettability between the first zone (10, 11; 51; 71) and the working surface (20; 50; 70), defined by the difference in absolute value between the spreading factor of the lubricant on the surface of the first zone (10, 11; 51; 71) and the spreading factor of the lubricant on the working surface (20; 50; 70) is between 10 and 40 mN/m, preferably 30 mN/m.

2. Assembly as claimed in the preceding claim, **characterised in that** the first zone (10, 11; 51; 71) of the first timepiece component is adjacent to the working surface of the first timepiece component.

3. Assembly as claimed in one of the preceding claims, **characterised in that** the first surface texturing is selected so that the ratio between the area of the continuous surface of the first zone (10, 11; 51; 71) of the first timepiece component between the microcavities and the total area of the first zone (10, 11; 51; 71) before texturing is between 5 and 50%, preferably from 10 to 40% and more preferably between 15 and 30%.

4. Assembly as claimed in one of the preceding claims, **characterised in that** the first texturing is formed by the repetition of holes, the depth of which is constant and greater than or equal to their radius, preferably greater than or equal to their diameter.

5. Assembly as claimed in one of the preceding claims, **characterised in that** the working surface (20; 50; 70) of the first timepiece component further comprises second texturing selected to reduce the spreading factor of the lubricant on this working surface (20; 50; 70) and to render it more oleophilic or hydrophilic when said first timepiece component is a pallet, a wheel or a bridge.

6. Assembly as claimed in the preceding claim, **characterised in that** this second texturing forms a reservoir for a lubricant in the form of a zigzag or serpentine shape and extending over the majority of said working surface.

7. Timepiece comprising an assembly as claimed in one of claims 1 to 6.
